# EUROPÄISCHE PATENTSCHRIFT

(11) **EP 1 566 138 B1**
(45) Veröffentlichungstag und Bekanntmachung des Hinweises auf die Patenterteilung: **28.11.2007**
(21) Anmeldenummer: 05000761.6
(22) Anmeldetag: 15.01.2005
(51) Int. Cl.: A47L 15/50

(54) **Geschirrspülmaschine mit einem Geschirrkorb**
Dishwasher with a dishrack
Lave-vaisselle avec panier à vaisselle

(30) Priorität: 18.02.2004 DE 102004008118
(43) Veröffentlichungstag der Anmeldung: 24.08.2005
(73) Patentinhaber: Miele & Cie. KG, 33332 Gütersloh (DE)
(72) Erfinder: Koch, Stephan, 32756 Detmold (DE); Möller, Horst, 33824 Werther (DE); Wegener, Dirk, 33649 Bielefeld (DE)

(56) Entgegenhaltungen:
- EP-A- 0 272 795
- EP-A- 0 367 559
- EP-A- 1 356 761
- DE-U- 7 341 834
- US-A- 2 419 040

## Beschreibung

Die Erfindung betrifft eine Geschirrspülmaschine mit einem Geschirrkorb, welcher Aufnahmen zur Ausrichtung sowie Halterung unterschiedlichen Spülgutes während eines Spülvorganges besitzt, wobei ein separater Einsatz mit Aufnahmen für Flaschen mit dem Geschirrkorb zusammenwirkt, bzw. in den Geschirrkorb einsetzbar ist, und wobei die einzelnen Aufnahmen einen Flaschenhals bzw. Flaschenkörper derart festlegen, dass die Flaschenöffnung zum Sprühstrahl des Düsenarms ausgerichtet ist, wobei der separate Einsatz im Wesentlichen aus einem Grundgestell besteht, in dem die einzelnen Aufnahmen für die Flaschen derart eingefasst sind, dass die Aufnahmen auf Kreisbahnen der Düsen des Düsenarms liegen.

Aus dem Stand der Technik sind hinreichend Geschirrkörbe bekannt, die in einer Spülmaschine angeordnet sind, um darin das zu reinigende Spülgut unterzubringen. Der einzelne Geschirrkorb bzw. Spülkorb weist dabei Aufnahmen auf, in denen man das unterschiedlich geformte bzw. gestaltete Spülgut derart vorhalten kann, dass es effektiv gereinigt werden kann.
So ergibt sich beispielsweise bei zu spülenden Flaschen das Problem, dass keine geeigneten Aufnahmen im Spülkorb vorhanden sind, die ein effektives Reinigen von Flaschen, und hier sei insbesondere auf Babyflaschen hingewiesen, erlauben. Um derartige Flaschen zu reinigen bedient man sich dann der Aufnahmebereiche für Gläser in dem Spülkorb, wobei insbesondere die leichten aus Kunststoff gefertigten Babyflaschen keinen sicheren Halt in diesem Aufnahmebereich des Spülkorbes finden. Damit die leichten Plastikflaschen dennoch einen sicheren Halt im Spülkorb während des Spülvorganges erfahren, bedient man sich der Korbstreben, auf die dann die Flaschen gestülpt werden. Diese Korbstreben können dann aber nicht mehr als Anlage für Teller genutzt werden. Um dennoch Flaschen sicher im Spülkorb aufzunehmen, ohne die Korbstreben für Teller zu benutzen, ist es auch bekannt, beispielsweise im Boden des Spülkorbs Haltebügel vorzusehen. Sie verbessern zwar die Standfestigkeit, jedoch hat sich gezeigt, dass insbesondere hohe Flaschen mit einem schmalen Flaschenhals nicht gründlich gereinigt werden, wobei die Haltebügel nicht jede Flaschenform sicher halten. Diese bekannten Halterungen für Flaschen gewährleisten zudem keine effektive Reinigung des Flaschenbodens, so dass nach einem Spülgang immer noch Verschmutzungen im Flaschentiefsten vorhanden sein können.

Um insbesondere eine effektive Flaschenspülung zu erreichen, wird hier auf die DE 29 46 591 C2 verwiesen, die einen Laborspülkorb mit Aufsteckdornen zeigt, die mit Spritzdüsen ausgestattet sind, so dass die Spülflüssigkeit unmittelbar in der Flasche und hier im Bodenbereich der Flasche seine Wirkung entfalten kann. Der Einsatz von Steckdornen ist jedoch kostenintensiv und weist insbesondere bei langen Aufsteckdornen den Nachteil auf, dass weder Tassen noch flaches Spülgut hier abgestellt werden können.

Aus der EP 0 367 559 A2 ist eine Geschirrspülmaschine der eingangs genannten Art mit einem System zur Aufnahme von Flaschen an ihren Hälsen bekannt. Auch bei diesem System besteht der Nachteil, dass weder Tassen noch flaches Spülgut hier abgestellt werden können. Insbesondere Geschirr zur Aufnahme von Babynahrung

Gleiches gilt für Flaschenhalterungen, wie sie aus der DE 73 41 834 U, der US-A-2 419 040 und der EP 0 272 795 A2 bekannt sind.

Hiervon ausgehend stellt sich der Erfindung die Aufgabe, eine Geschirrspülmaschine mit einem Geschirrkorb derart weiterzubilden, dass der Korb eine multifunktionale Wirkung aufweist.

Erfindungsgemäß wird diese Aufgabe durch die kennzeichnenden Merkmale des Anspruchs 1 gelöst. Vorteilhafte Ausgestaltungen und Weiterbildungen der Erfindung ergeben sich aus den nachfolgenden Unteransprüchen.

Somit bietet der Korb die Möglichkeit neben der Aufnahme von Kleinteilen im Innern auch sperriges Spülgut sicher und ausgerichtet aufzunehmen. Hierzu sind im Bodenbereich des Gehäuses die Aufnahmen für Flaschen vorgesehen, wobei in den Seitenwänden des Gehäuses vorzugsweise Halterungen für Teller vorgesehen sein können. Der Korb kann somit, neben einer sicheren Vorhaltung für Flaschen, auch beispielsweise Teller aufnehmen, die insbesondere in den Halterungen ausgerichtet gehalten werden. Zur effektiven Reinigung von Flaschen sind im Bodenbereich des Gehäuses die Aufnahmen für die Flaschen vorgesehen, die erfindungsgemäß derart angeordnet sind, dass sie ebenfalls auf den Kreisbahnen der Düsen des Düsenarms liegen.

Dabei umfasst die Aufnahme für die Flasche als solches eine ringförmige Öffnung im Boden des Gehäuses, in die die Flasche einsteckbar ist. Der Flaschenkörper erfährt somit im gesteckten Zustand eine sichere Halterung, wobei insbesondere durch die Aufnahme auch eine Ausrichtung, insbesondere der Flaschenöffnung, zum Düsenstrahl gewährleistet wird, wodurch letztendlich auch eine effektive Reinigung des Flaschenbodens gewährleistet wird. Am Umfang der Öffnungen sind Klemmnasen angeformt, die sich insbesondere unterhalb der Bodenfläche erstrecken. Wird also der Flaschenkörper in die Öffnung eingeführt, so drücken sich die Klemmnasen an, und erhöhen somit die Haftwirkung des Flaschenkörpers in der Aufnahme.

In ganz besonders vorteilhafter Ausgestaltung des Korbes wirken mit den Öffnungen schwenkbare Deckel zusammen, die bei Nichtgebrauch der Öffnungen diesen Bereich schließen. Der erfindungsgemäße Einsatzkorb erhält dadurch eine geschlossene Bodenfläche, so dass auch Kleinteile in dem Korb vorgehalten werden können. Der Bodenbereich, die Deckel sowie die Stirnseiten des Gehäuses weisen eine siebartige Struktur auf, die insbesondere den Zu- bzw. Ablauf der Spülflüssigkeit in vorteilhafter Weise gestattet. In Weiterbildung insbesondere des Gehäuses sind in den Stirnseiten des Gehäuses Grifföffnungen eingelassen, wobei eine der Stirnseiten des Gehäuses stufenartig ausgebildet ist. Das Gehäuse sowie die Deckel können dabei vorzugsweise aus Kunststoff-Spritzgussteilen hergestellt sein. Auf dem Boden sind in vorteilhafter Weise ringförmige Stege angeordnet, welche ins Innere des Gehäuses weisen und welche an ihren Rändern ins Ringinnere gerichtete Haltenasen besitzen. Hierdurch werden Halterungen für Sauger gebildet. Diese Halterungen sollten auch auf den Kreisbahnen der Düsen des Düsenarms liegen.

Ausführungsbeispiele der Erfindung werden anhand der nachstehenden Figuren 1 bis 6 dargestellt und nachfolgend näher beschrieben.
- Figur 1:: eine Draufsicht auf einen Einsatz gemäß der Erfindung in Wirkverbindung mit den Kreisbahnen der Düsen eines Düsenarms;
- Figur 2:: eine perspektivische Draufsicht auf einen Korbeinsatz mit Spülgut der in einem Oberkorb eingesetzt ist;
- Figur 3:: eine isolierte perspektivische Darstellung des Korbeinsatzes gemäß Figur 2;
- Figur 4:: eine Draufsicht auf den Korbeinsatz gemäß Figur 2;
- Figur 5:: eine Seitenansicht des Korbeinsatzes gemäß Figur 4;
- Figur 6:: eine Teilansicht des Korbeinsatzes im Bereich der Halterungen für Sauger.

Die Figur 1 zeigt einen Einsatz 1 für einen nicht näher dargestellten Geschirrkorb für eine Geschirrspülmaschine. Der Einsatz 1 zeichnet sich dadurch aus, dass er als ein separates Teil ausgebildet ist, in dem Aufnahmen 2 für ebenfalls nicht näher dargestellte Flaschen angeordnet sind, wobei es sich von selbst versteht, dass der Einsatz 1 mit einem nicht näher dargestellten Spülkorb zusammen wirkt, bzw. dass der Einsatz 1 in den Geschirrkorb eingesetzt werden kann, wie dies in der Figur 2 dargestellt wird. Der separate Einsatz 1 mit den Aufnahmen 2 legt einen Flaschenhals bzw. Flaschenkörper derart fest, dass die Flaschenöffnung zum Sprühstrahl 3 des Düsenarms 4 ausgerichtet ist, wobei der separate Einsatz 1 im Wesentlichen aus einem Grundgestell 5 besteht, in dem die einzelnen Aufnahmen 2 für die Flaschen derart eingefasst sind, dass die Aufnahmen 2 auf Kreisbahnen (6.1, 6.2, 6.3, 6.4 und 6.5) der Düsen 7 des Düsenarms 4 liegen.

Die Figuren 2 bis 6 zeigen eine weitere Ausführung eines Einsatzes 1, der als Korbeinsatz zur Aufnahme und/oder Halterung von unterschiedlichem Spülgut 25 ausgebildet ist. Der Korbeinsatz 1 weist im Wesentlichen eine Rechteckform auf und kann dabei jeweils nach Bedarf als ein separates Teil im Geschirrspülkorb 26 einer nicht näher dargestellten Spülmaschine zur Vorhaltung auch von unterschiedlichen Kleinteilen, wie beispielsweise Lego- oder Playmobil-Spielzeugteilen, eingesetzt werden.

Der Korbeinsatz 1 zeichnet sich nun dadurch aus, dass er ein Gehäuse 27 umfasst, wie es beispielsweise in der perspektivischen Darstellung der Figur 3 deutlich wird. Dabei weist das Gehäuse 27 im Bereich seiner Wandung von Boden 28 und Seitenwandung 29 separate Aufnahmen 2 bzw. separate Halterungen 30 und 31 für unterschiedliches Spülgut 25 auf, welches über das Gehäusemaß des Korbeinsatzes 1 hinausragen kann. Außerdem sind auf dem Boden 28 ringförmige Stege 39 angeordnet, welche ins Innere des Gehäuses 27 weisen und welche an ihren Rändern ins Ringinnere gerichtete Haltenasen 40 besitzen. Diese dienen zur Aufnahme und zur sicheren Halterung von Saugern 41 (s. Figur 6). Um eine gute Säuberung dieser Sauger zu erreichen, liegen die Halterungen auch auf Kreisbahnen 6.1, 6.2, 6.3, 6.4, 6.5 der Düsen 7 des Düsenarms 4.

Wie schon aus der perspektivischen Darstellung der Figur 2 und 3 zu erkennen ist, ist das Gehäuse 27 derart gestaltet, dass es in den Aufnahmen 2 des Bodens 28 Flaschen 32 aufnehmen kann, wobei insbesondere in den Seitenwänden 29 des Gehäuses 27 vorzugsweise Halterungen 30 für Teller 33 vorgesehen sind. Dabei sind die Halterungen 30 schlitzartig ausgebildet, so dass eine im Wesentlichen aufrechte Stellung des Tellers 33 erzielt wird.

Wie insbesondere aus den Figuren 3 und 4 ersichtlich ist, umfasst die Aufnahme 2 für die Flaschen 32 als solches eine ringförmige Öffnung 34 im Boden 28 des Gehäuses 27, in die die Flasche 32, wie in der Figur 2 dargestellt, eingesteckt werden kann. Wie insbesondere aus der Seitenansicht der Figur 5 deutlich wird, sind am Umfang der Öffnungen 34 sogenannte Klemmnasen 35 angeformt, die sich insbesondere unterhalb der Bodenfläche erstrecken.

Nach einer besonders vorteilhaften Ausbildung der Erfindung wirken mit den Öffnungen 34 zu ihrer Schließung schwenkbare Deckel 36 zusammen. Es versteht sich nun von selbst, dass, wenn beispielsweise keine Flaschen in dem Korbeinsatz 1 vorgehalten werden, die Bodenfläche durch Verschwenken der Deckel 36 geschlossen wird. Somit ergibt sich ein kastenförmiges Gehäuse 27 in dem insbesondere Kleinteile, wie Spielzeugteile für Kinder, sicher aufbewahrt werden können, sich also somit eine Stellfläche auch für andere Dinge ergibt.

Wie aus der Zusammenschau der Figuren 2 bis 5 ersichtlich ist, weisen insbesondere der Boden 28, die Deckel 36 sowie die Stirnwände 37 und 38 des Gehäuses 27 eine siebartige Struktur auf. Nicht näher dargestellt können in den Stirnwänden 37 und 38 zur besseren Handhabung des Gehäuses 27 Grifföffnungen eingelassen sein, wobei eine der Stirnseiten 37 des Gehäuses 27 stufenartig ausgebildet ist.

Um insbesondere eine kostengünstige Herstellung des erfindungsgemäßen Korbeinsatzes 1 bereitzustellen, sind das Gehäuse 27 sowie die Deckel 36 vorzugsweise aus Kunststoff-Spritzgussteilen hergestellt.

## Patentansprüche

1. Geschirrspülmaschine mit einem Geschirrkorb, welcher Aufnahmen zur Ausrichtung sowie Halterung unterschiedlichen Spülgutes während eines Spülvorganges besitzt, wobei ein separater Einsatz (1) mit Aufnahmen (2) für Flaschen mit dem Geschirrkorb zusammenwirkt, bzw. in den Geschirrkorb einsetzbar ist, und wobei die einzelnen Aufnahmen (2) einen Flaschenhals bzw. Flaschenkörper derart festlegen, dass die Flaschenöffnung zum Sprühstrahl des Düsenarms (4) ausgerichtet ist, wobei der separate Einsatz (1) im Wesentlichen aus einem Grundgestell (5) besteht, in dem die einzelnen Aufnahmen (2) für die Flaschen derart eingefasst sind, dass die Aufnahmen (2) auf Kreisbahnen (6.1, 6.2, 6.3, 6.4, 6.5) der Düsen (7) des Düsenarms (4) liegen,
**dadurch gekennzeichnet,**
**dass** der Einsatz (1) ein Gehäuse (27) umfasst, welches im Bereich seiner Wandung (28, 29) separate Aufnahmen und separate Halterungen (30, 31) für unterschiedliches Spülgut, welches über das Gehäusemaß des Korbeinsatzes (1) hinaus ragt, aufweist, wobei im Boden (28) des Gehäuses (27) die Aufnahmen (2) für Flaschen (32) vorgesehen sind, die auf den Kreisbahnen (6.1, 6.2, 6.3, 6.4, 6.5) der Düsen (7) des Düsenarms (4) liegen und in den Seitenwänden (29) des Gehäuses (27) Halterungen (30, 31) für Teller (33) vorgesehen sind.

2. Geschirrspülmaschine nach Anspruch 1,
**dadurch gekennzeichnet,**
**dass** die Aufnahme (2) für die Flasche als solches eine ringförmige Öffnung (34) im Boden (28) des Gehäuses (27) umfasst, in die die Flasche einsteckbar ist.

3. Geschirrspülmaschine nach Anspruch 2,
**dadurch gekennzeichnet,**
**dass** am Umfang der Öffnungen (34) Klemmnasen (35) angeformt sind, die sich insbesondere unterhalb der Bodenfläche erstrecken.

4. Geschirrspülmaschine nach Anspruch 3,
**dadurch gekennzeichnet,**
**dass** mit den Öffnungen (34) zur Schließung schwenkbare Deckel (36) zusammenwirken.

5. Geschirrspülmaschine nach einem oder mehreren der vorhergehenden Ansprüche,
**dadurch gekennzeichnet,**
**dass** insbesondere der Boden (28), die Deckel (36) sowie die Stirnseiten (37, 38) des Gehäuses (27) eine siebartige Struktur aufweisen.

6. Geschirrspülmaschine nach einem oder mehreren der vorhergehenden Ansprüche,
**dadurch gekennzeichnet,**
**dass** das Gehäuse (27) sowie die Deckel (36) aus Kunststoffspritzgussteilen hergestellt sind.

7. Geschirrspülmaschine nach einem oder mehreren der vorhergehenden Ansprüche,
**dadurch gekennzeichnet,**
**dass** auf dem Boden (28) ringförmige Stege (39) angeordnet sind, welche ins Innere des Gehäuses (27) weisen und welche an ihren Rändern ins Ringinnere gerichtete Haltenasen (40) besitzen.

8. Geschirrspülmaschine nach Anspruch 7,
**dadurch gekennzeichnet,**
**dass** die Stege (39) auf Kreisbahnen (6.1, 6.2, 6.3, 6.4, 6.5) der Düsen (7) des Düsenarms (4) liegen.

## Claims

1. Dishwasher with a dishwasher receptacle, which includes accommodating means for aligning as well as supporting different items to be washed during a washing operation, wherein a separate insert (1) with accommodating means (2) for bottles co-operates with the dishwasher receptacle, or respectively is insertable into the dishwasher receptacle, and wherein the individual accommodating means (2) secure the neck of a bottle or respectively the body of a bottle in such a manner that the opening of the bottle is orientated towards the spray jet of the nozzle arm (4), wherein the separate insert (1) comprises substantially a base frame (5), in which the individual accommodating means (2) for the bottles are included in such a manner that the accommodating means (2) lie on circular paths (6.1, 6.2, 6.3, 6.4, 6.5) of the nozzles (7) of the nozzle arm (4), **characterised in that** the insert (1) includes a housing (27), which, in the region of its wall (28, 29), includes separate accommodating means and separate supporting means (30, 31) for different items to be washed that extend beyond the size of the housing of the receptacle insert (1), wherein the accommodating means (2) for bottles (32) are provided in the bottom (28) of the housing (27), the said accommodating means lying on the circular paths (6.1, 6.2, 6.3, 6.4, 6.5) of the nozzles (7) of the nozzle arm (4) and supporting means (30, 31) for plates are provided in the side walls (29) of the housing (27).

2. Dishwasher according to claim 1, **characterised in that** the accommodating means (2) for the bottles includes as such an ring-shaped opening (34) in the bottom (28) of the housing (27) into which the bottle can be inserted.

3. Dishwasher according to claim 2, **characterised in that** clamping projections (35), which extend in particular below the bottom face, are integrally formed at the circumference of the openings (34).

4. Dishwasher according to claim 3, **characterised in that** pivotable covers (36) interact with the openings (34) for closure.

5. Dishwasher according to one or more of the preceding claims, **characterised in that** in particular the bottom (28), the covers (36) as well as the end faces (37, 38) of the housing (27) have a sieve-like structure.

6. Dishwasher according to one or more of the preceding claims, **characterised in that** the housing (27) as well as the covers (36) are injection moulded plastic parts.

7. Dishwasher according to one or more of the preceding claims, **characterised in that** ring-shaped webs (39), which point into the interior of the housing (27) and which have retaining projections (40) directed into the interior of the ring on their edges, are disposed on the bottom (28).

8. Dishwasher according to claim 7, **characterised in that** the webs (39) lie on circular paths (6.1, 6.2, 6.3, 6.4, 6.5) of the nozzles (7) of the nozzle arm (4).

## Revendications

1. Lave-vaisselle avec un panier à vaisselle qui possède des logements pour orienter et maintenir différents objets à laver pendant un processus de lavage, sachant qu'une pièce d'insertion séparée (1) pourvue de logements (2) pour des bouteilles coopère avec le panier à vaisselle ou encore peut être insérée dans le panier à vaisselle, et sachant que les logements individuels (2) immobilisent un goulot ou un corps de bouteille de telle sorte que l'ouverture de la bouteille est orientée vers le jet d'aspersion du bras à gicleurs (4), sachant que la pièce d'insertion séparée (1) est constituée pour l'essentiel d'un bâti de base (5) dans lequel les logements individuels (2) pour les bouteilles sont ménagés de telle sorte que les logements (2) se situent sur des trajectoires circulaires (6.1, 6.2, 6.3, 6.4, 6.5) des gicleurs (7) du bras à gicleurs (4),
**caractérisé en ce que** la pièce d'insertion (1) comprend un boîtier (27) qui présente dans la région de sa paroi (28, 29) des logements séparés et des supports séparés (30, 31) pour différents objets à laver qui dépassent des dimensions du boîtier de la pièce d'insertion de panier (1), sachant que les logements (2) pour des bouteilles (32), logements qui se situent sur les trajectoires circulaires (6.1, 6.2, 6.3, 6.4, 6.5) des gicleurs (7) du bras à gicleurs (4), sont prévus dans le fond (28) du boîtier (27), et que des supports (30, 31) pour des assiettes (33) sont prévus dans les parois latérales (29) du boîtier (27).

2. Lave-vaisselle selon la revendication 1, **caractérisé en ce que** le logement (2) pour bouteille en tant que tel comprend une ouverture annulaire (34) dans le fond (28) du boîtier (27), dans laquelle la bouteille peut être emboîtée.

3. Lave-vaisselle selon la revendication 2, **caractérisé en ce que** des ergots de serrage (35) sont formés sur le pourtour des ouvertures (34) et s'étendent notamment en dessous de la surface de fond.

4. Lave-vaisselle selon la revendication 3, **caractérisé en ce que** des couvercles (36) pouvant pivoter pour la fermeture coopèrent avec les ouvertures (34).

5. Lave-vaisselle selon une ou plusieurs des revendications précédentes, **caractérisé en ce que** notamment le fond (28), les couvercles (36) ainsi que les côtés frontaux (37, 38) du boîtier (27) présentent une structure du genre tamis.

6. Lave-vaisselle selon une ou plusieurs des revendications précédentes, **caractérisé en ce que** le boîtier (27) ainsi que les couvercles (36) sont réalisés sous la forme de pièces moulées par injection de matière plastique.

7. Lave-vaisselle selon une ou plusieurs des revendications précédentes, **caractérisé en ce que** des nervures annulaires (39) sont disposées sur le fond (28), qui sont dirigées vers l'intérieur du boîtier (27) et qui possèdent sur leurs bords des ergots de maintien (40) dirigés vers l'intérieur de l'anneau.

8. Lave-vaisselle selon la revendication 7, **caractérisé en ce que** les nervures (39) se situent sur des trajectoires circulaires (6.1, 6.2, 6.3, 6.4, 6.5) des gicleurs (7) du bras à gicleurs (4).
